# FASCICULE DE BREVET EUROPEEN

(11) **EP 2 718 660 B1**
(45) Date de publication et mention de la délivrance du brevet: **05.08.2015**
(21) Numéro de dépôt: 12729074.0
(22) Date de dépôt: 07.06.2012
(51) Int. Cl.: F41H 1/02

(54) **VETEMENT DE PROTECTION BALISTIQUE ET DE PORTAGE DE MATERIEL**
KUGELSICHERES KLEIDUNGSSTÜCK UND TRAGEVORRICHTUNG
GARMENT FOR BALLISTIC PROTECTION AND CARRYING EQUIPMENT

(30) Priorité: 08.06.2011 FR 1154991
(43) Date de publication de la demande: 16.04.2014
(73) Titulaire: SAGEM DEFENSE SECURITE, 92100 Boulogne Billancourt (FR)
(72) Inventeur: TIRARD, Franck, F-92100 Boulogne-Billancourt (FR)
(74) Mandataire: Regimbeau
(86) Numéro de dépôt international: PCT/EP2012/060802
(87) Numéro de publication internationale: WO 2012/168366

(56) Documents cités:
- EP-A1- 2 267 398
- WO-A2-2007/063518
- US-A1- 2008 120 819
- US-A1- 2010 088 799

## Description

### DOMAINE DE L'INVENTION

L'invention concerne un vêtement de protection balistique et de portage de matériel.

### ETAT DE LA TECHNIQUE

Les combattants à pied doivent généralement revêtir plusieurs équipements de portage et de protection incluant :
- un gilet de protection balistique principalement destiné à protéger le thorax, l'abdomen et le dos contre les tirs d'arme à feu, le gilet de protection incluant des packs de protection balistiques composés d'une superposition de couches de matériau adapté pour absorber les impacts,
- un gilet tactique principalement destiné à transporter du matériel devant se trouver à portée de main du combattant, tel que des munitions et du matériel électronique (poste de communication radio, unité centrale d'ordinateur, une interface homme-machine, un écran, et des batteries), le gilet tactique incluant un ensemble de poches recevant les différents matériels,
- un sac à dos destiné à transporter la ration du combattant et du matériel en fonction de sa mission.

Chaque équipement est actuellement conçu de manière indépendante et n'est généralement pas optimisé pour tenir compte de l'encombrement et de la répartition du poids des autres équipements.

Cela a pour conséquence qu'en utilisation, la superposition des différents équipements peut poser des difficultés. Par exemple, l'habillage et le déshabillage peut s'avérer fastidieux, ce qui est préjudiciable en cas d'urgence. De plus la superposition des équipements peut entraver les mouvements de l'utilisateur.

De plus, les poids des équipements individuels s'additionnent et font peser une charge importante sur le combattant.

Comme les gilets de protection balistique et tactiques reposent essentiellement sur les épaules du combattant, cela peut lui causer des problèmes de dos à cause du poids important de ces équipements.

Enfin, il n'est pas possible d'adapter facilement et rapidement les équipements portés aux particularités de la mission du combattant.

Le document US 2010/0088799, qui forme un point de départ pour la revendication 1, décrit une veste de portage de charge comprenant une partie en Y, un coeur attaché à la partie en Y et comprenant un ensemble télescopique, et une ceinture, attachée au coeur.

Le document WO 2007/063518 décrit une veste de protection, comprenant deux parties de couverture pare-balles avant propres à être assemblées par des moyens d'assemblage, tels qu'une fermeture éclair, une partie de couverture pare-balle arrière, une troisième partie de couverture pare-balles s'étendant au moins partiellement derrière les parties de couverture pare-balles avant, et au moins une partie tampon froissée flexible s'étendant entre l'une des parties de couverture pare-balles avant et les moyens d'assemblage.

### RESUME DE L'INVENTION

Un but de l'invention est de proposer un vêtement unique permettant d'assurer une protection balistique de l'utilisateur et de porter du matériel en fonction des besoins.

Ce problème est résolu dans le cadre de la présente invention grâce à un vêtement de protection balistique et de portage de matériel comprenant :
- un harnais de portage comprenant une partie dorsale propre à recouvrir le dos d'un utilisateur, la partie dorsale comprenant une housse pour recevoir un pack de protection balistique du dos, et des bretelles adaptées pour entourer des épaules de l'utilisateur afin de suspendre le harnais aux épaules, et
- deux parties ventrales propres à recouvrir le torse de l'utilisateur, chaque partie ventrale étant adaptée pour être fixée de manière amovible sur une bretelle respective du harnais de portage, les parties ventrales comprenant un dispositif de fermeture pour raccorder les parties ventrales entre elles afin de fermer le vêtement,
dans lequel le harnais de portage comprend un câble de raccordement électrique s'étendant le long des bretelles, en passant au-dessus des épaules de l'utilisateur, et de la partie dorsale et apte à raccorder un équipement positionné sur l'une des parties ventrales à un équipement positionné sur l'autre des parties ventrales.

Le harnais de portage constitue un équipement autonome (c'est-à-dire qu'il est adapté pour se maintenir à lui-seul sur l'utilisateur). Toutefois, les deux parties ventrales viennent se fixer sur le harnais de portage de manière à former un gilet. De cette manière, les parties ventrales peuvent être facilement détachées et remplacées en fonction de la mission de l'utilisateur.

Ainsi, le harnais de portage remplit une fonction de protection de l'utilisateur, mais peut également être utilisé pour le portage de matériel, notamment grâce aux parties ventrales.

L'ensemble de la charge est transférée sur le harnais de portage.

Le vêtement peut en outre présenter les caractéristiques suivantes :
- le harnais de portage comprend une ceinture reliée à la partie dorsale et adaptée pour entourer la taille de l'utilisateur afin de transférer une partie du poids s'exerçant sur le harnais de portage sur les hanches de l'utilisateur,
- au moins l'une des parties ventrales comprend une housse pour recevoir un pack de protection du torse, les parties ventrales étant propres à recouvrir le torse en se chevauchant,
- en particulier, l'une des parties ventrale recouvre l'autre partie ventrale sur une zone de recouvrement représentant sensiblement la moitié de la partie ventrale,
- une fois le vêtement fermé, le pack de protection du torse et le pack de protection du dos sont positionnés l'un par rapport à l'autre de sorte qu'ils se chevauchent dans des zones des épaules et dans des zones des flancs de l'utilisateur,
- le vêtement comprend un boîtier de transport adapté pour être raccordé de manière amovible au harnais de portage en étant positionné contre la partie dorsale, sur une paroi externe de la housse,
- les parties ventrales comprennent un ensemble de poches adaptées pour recevoir du matériel électronique et/ou des munitions.

### PRESENTATION DES DESSINS

D'autres caractéristiques et avantages ressortiront encore de la description qui suit, laquelle est purement illustrative et non limitative et doit être lue en regard des figures annexées, parmi lesquelles :
- la figure 1 représente de manière schématique un vêtement de protection conforme à un mode de réalisation de l'invention,
- les figures 2 et 3 représentent de manière schématique une vue de face et de dos d'un utilisateur portant le vêtement de protection.

### DESCRIPTION DETAILLEE

Comme cela est illustré sur la figure 1, le vêtement de protection 1 représenté comprend un harnais de portage 2 et deux parties ventrales 3 et 4 amovibles.

Le harnais de portage 2 comprend une partie dorsale 5 (ou dosseret), une bretelle droite 6, une bretelle gauche 7, une ceinture abdominale 8, ainsi qu'une poignée 9 de transport.

La partie dorsale 5 comprend une housse 51 et un pack 52 de protection balistique du dos. La housse 51 présente une paroi interne 53 (c'est-à-dire orientée vers le dos de l'utilisateur) et une paroi externe 54 (c'est-à-dire orientée vers l'extérieur) formant entre elle une poche 55 dorsale, et une ouverture 56 par laquelle peut être inséré le pack 52 de protection du dos à l'intérieur de la poche 55 dorsale. Le pack 52 de protection comprend généralement un complexe multicouche constitué d'une pluralité de couches superposées destinées à absorber des impacts de projectiles, tels que des éclats d'engins explosifs ou de balles, ou d'armes blanches, et éventuellement une poche de protection étanche contenant le complexe pour protéger le complexe de l'humidité et des rayonnements ultra-violet.

La paroi interne 53 et la paroi externe 54 sont formées en tissu souple. La paroi externe 54 qui est destiné à être en contact avec le dos de l'utilisateur comprend un tissu dit « à structure tridimensionnelle », de manière à autoriser une circulation de l'air à travers le tissu et une ventilation du dos. La partie dorsale 5 peut inclure une plaque intérieur de renfort. De plus, la partie dorsale 5 peut inclure, entre la plaque de renfort et la paroi externe 54, des blocs d'amortissement, par exemple en matériau alvéolaire.

Chaque bretelle 6, 7 est fixé à demeure sur la partie dorsale 5, et comprend une première extrémité 61, 71 reliée à une zone supérieure de la partie dorsale 5 (ou zone des épaules) et une deuxième extrémité 62, 72 reliée à une zone inférieure de la partie dorsale 5 (ou zone des hanches). Les bretelles 6 et 7 sont ainsi adaptées pour entourer des épaules de l'utilisateur afin de suspendre le harnais 2 aux épaules lors de la mise en place du vêtement sur l'utilisateur.

Chaque bretelle 6, 7, comprend à proximité de sa première extrémité 61, 71, un premier organe de raccordement 63, 73, et à proximité de sa deuxième extrémité 62, 72, un deuxième organe de raccordement 64, 74. Les organes de raccordement 63 et 64 de la première bretelle 6 sont destinés à permettre l'accrochage sur le harnais 2 de la première partie ventrale 3. Les organes de raccordement 73 et 74 de la deuxième bretelle 7 sont destinés à permettre l'accrochage sur le harnais 2 de la deuxième partie ventrale 4.

La ceinture abdominale 8 comprend une première portion 81 et une deuxième portion 82 présentant chacune une extrémité reliée à une zone inférieure de la partie dorsale. Chaque portion 81, 82 comprend au niveau de son extrémité libre des organes de raccordement 83, 84 complémentaires permettant de raccorder les portions 81 et 82 de la ceinture entre elles. La ceinture 8 est conçue pour entourer la taille de l'utilisateur afin de transférer une partie du poids s'exerçant sur le harnais de portage sur les hanches de l'utilisateur et stabiliser le vêtement sur l'utilisateur. Une fois le harnais 2 suspendu aux épaules de l'utilisateur, les portions 81 et 82 sont raccordées entre elles pour entourer la taille de l'utilisateur. Les portions 81 et 82 peuvent comprendre un dispositif de réglage afin d'adapter la ceinture à la morphologie de l'utilisateur.

Les organes de raccordement 83, 84 sont par exemple des boucles d'encliquetage complémentaires, dans lequel l'une des bouches 84 est adaptée pour venir s'emboîter dans l'autre boucle 83, permettant une attache et un détachement rapide de la ceinture 8.

La poignée 9 permet de transporter le harnais 2 et l'ensemble du vêtement 1.

La première partie ventrale 3 comprend une housse 31 et un pack 32 de protection balistique du torse. La housse 31 présente une paroi interne 33 et une paroi externe 34 formant entre elle une poche 35 ventrale, et une ouverture 36 par laquelle peut être inséré le pack 32 de protection du torse à l'intérieur de la poche 35 ventrale. La première partie ventrale 3 peut également comprendre une ou plusieurs poche(s) supplémentaire(s) (non-représentée(s)) adaptée(s) pour loger une ou plusieurs plaques rigides de protection.

La première partie ventrale 3 comprend également deux organes de raccordement 37 et 38 aptes à coopérer avec les organes 63 et 64 de raccordement de la première bretelle 6 pour fixer la première partie ventrale 3 sur le harnais 2. Plus précisément, chaque organe 37, respectivement 38, 47, 48, est adapté pour venir s'emboîter chaque organe 63 complémentaire, respectivement 64, 73, 74, et être maintenue dans l'organe 63 complémentaire, respectivement 64, 73, 74 par encliquetage.

La deuxième partie ventrale 4 comprend une paroi unique 41 et ne reçoit pas de pack de protection. La deuxième partie ventrale 4 comprend également deux organes de raccordement 47 et 48 aptes à coopérer avec les organes 73 et 74 de raccordement de la deuxième bretelle 7 pour fixer la deuxième partie ventrale 4 sur le harnais 2.

La première partie ventrale 3 et la deuxième partie ventrale 4 comprennent un dispositif de fermeture 10 à glissière pour raccorder les parties ventrales 3 et 4 entre elles afin de fermer le vêtement 1 sur le torse de l'utilisateur. Le dispositif de fermeture 10 comprend une première bande de fermeture 101 fixée sur la partie ventrale 3, une deuxième bande de fermeture 102 fixée sur la partie ventrale 4, et un curseur 103 apte à coulisser sur les bandes pour raccorder les bandes entre elles.

La première bande de fermeture 101 s'étend sensiblement le long d'une ligne médiane de la première partie ventrale 3, tandis que la deuxième bande de fermeture s'étend le long d'une bordure de la deuxième partie ventrale 4.

Cet agencement des bandes de fermeture 101, 102 permet d'obtenir un vêtement 1 qui se ferme sur le devant comme un gilet, tout en ne prévoyant qu'un pack de protection balistique du torse unique pour un meilleur confort d'utilisation. En effet, lorsque le vêtement 1 est fermé, le pack 32 recouvre sensiblement la totalité du torse de l'utilisateur. En outre, la deuxième partie ventrale 4 recouvre la première partie ventrale 3 sur une zone de recouvrement représentant sensiblement la moitié de la partie ventrale 4.

De plus, une fois le vêtement fermé sur l'utilisateur, les packs de protection balistique 32 et 52 sont positionnés l'un par rapport à l'autre de sorte qu'ils se chevauchent dans la zone des épaules et dans les zones des flancs, afin d'assurer une continuité de la protection entre le dos et le torse.

Comme les parties ventrales 3 et 4 sont amovibles, elles peuvent être remplacées facilement en fonction de la mission confiée à l'utilisateur.

De plus, il peut être prévu des parties ventrales 3 et 4 différentes pour les utilisateurs gauchers et les utilisateurs droitiers.

Par ailleurs, le harnais 2 comprend un ou plusieurs câble(s) 11 de raccordement électrique, ou un conduit adapté pour recevoir un tel câble, s'étendant le long de chacune des bretelles 6 et 7 et de la partie dorsale 5 autour du cou de manière à être capable de raccorder un équipement électrique positionné sur l'une des parties ventrales 3 et 4 à un équipement électrique positionné sur l'autre des parties ventrales 3 et 4. Plus précisément, le câble 11 s'étend à l'intérieur de la partie dorsale 5 et à l'intérieur des bretelles 6 et 7 en contournant le cou de l'utilisateur.

Comme cela est illustré sur la figure 2, les parties ventrales 3 et 4 comprennent également un ensemble de poches respectivement 310 à 313 et 410 à 412. Les poches 310 à 313 et 410 à 412 peuvent être fixées de manière détachable aux parois externes 34 et 41 des parties ventrales. Ces poches 310 à 313 et 410 à 412 sont adaptées pour contenir du matériel devant se trouver à portée de main de l'utilisateur lorsqu'il porte de vêtement, tel que des munitions et du matériel électronique (poste de communication radio, unité centrale d'ordinateur, batteries, etc), habituellement rangé dans un gilet tactique séparé.

Comme cela est illustré sur la figure 3, le vêtement 1 comprend un boîtier 12 de transport souple ou semi-rigide adapté pour être fixé de manière amovible sur la partie dorsale 5 du harnais 2 contre la paroi externe 54.

A cet effet, la partie dorsale 5 comprend des organes de raccordement 57 à 59 et le boîtier 12 comprend des organes de raccordement 121 è 123 complémentaires aptes à coopérer avec les organes 57 à 59 pour fixer de manière détachable le boîtier 12 sur le harnais 2. Les organes de raccordement 57 à 59 et 121 à 123 sont par exemple des boucles d'encliquetage, permettant une attache et un détachement rapide du boîtier 12.

Le boîtier 12 peut par exemple constituer un compartiment pour transporter du petit matériel habituellement rangé dans un sac à dos séparé, tel qu'une trousse à pharmacie par exemple.

Grâce aux organes de raccordement 57 à 59 et 121 à 123, le boîtier 12 peut être remplacé facilement par un autre boîtier, en fonction de la mission de l'utilisateur.

Les organes de raccordement 57 à 59 et 121 à 123 permettent également un largage rapide du boîtier 12 en cas d'urgence.

Comme l'utilisation d'un sac à dos additionnel n'est pas nécessaire, le passage du câble électrique le long des bretelles 6 et 7 du harnais 2 ne nuit pas au confort de l'utilisateur.

La ceinture 8 assure un transfert d'une partie du poids s'exerçant sur le harnais 2 de portage sur les hanches de l'utilisateur, et évite de surcharger les épaules. Cela permet une plus grande aisance de mouvement pour l'utilisateur et réduit les problèmes de dos.

## Revendications

1. Vêtement (1) de protection balistique et de portage de matériel comprenant :
- un harnais de portage (2) comprenant une partie dorsale (5) propre à recouvrir le dos d'un utilisateur, la partie de dorsale (5) comprenant une housse (51) pour recevoir un pack (52) de protection du dos, et des bretelles (6, 7) adaptées pour entourer des épaules de l'utilisateur afin de suspendre le harnais (2) aux épaules, et
- deux parties ventrales (3, 4) propres à recouvrir le torse de l'utilisateur, chaque partie ventrale (3, 4) étant adaptée pour être fixée de manière amovible sur une bretelle (6, 7) respective du harnais de portage (2), les parties ventrales (3, 4) comprenant un dispositif de fermeture (10) pour raccorder les parties ventrales (3, 4) entre elles afin de fermer le vêtement,
dans lequel le harnais de portage (2) comprend un câble (11) de raccordement électrique s'étendant le long des bretelles (6, 7), en passant au-dessus des épaules de l'utilisateur, et de la partie dorsale (5) et apte à raccorder un équipement positionné sur l'une des parties ventrales (3) à un équipement positionné sur l'autre des parties ventrales (4).

2. Vêtement selon la revendication 1, dans lequel le harnais de portage (2) comprend une ceinture (8) reliée à la partie dorsale (5) et adaptée pour entourer la taille de l'utilisateur afin de transférer une partie du poids s'exerçant sur le harnais de portage (2) sur les hanches de l'utilisateur.

3. Vêtement selon l'une des revendications 1 ou 2, dans lequel au moins l'une des parties ventrales (3, 4) comprend une housse (31) pour recevoir un pack (32) de protection du torse, les parties ventrales (3, 4) étant propres à recouvrir le torse en se chevauchant.

4. Vêtement selon la revendication 3, dans lequel l'une des parties ventrale (4) recouvre l'autre partie ventrale (3) sur une zone de recouvrement représentant sensiblement la moitié de la partie ventrale (4).

5. Vêtement selon l'une des revendications 3 ou 4, dans lequel, une fois le vêtement fermé, le pack de protection (32) du torse et le pack (52) de protection du dos sont positionnés l'un par rapport à l'autre de sorte qu'ils se chevauchent dans des zones des épaules et dans des zones des flancs de l'utilisateur.

6. Vêtement selon l'une des revendications 1 à 5, comprenant un boîtier (12) de transport adapté pour être raccordé de manière amovible au harnais de portage (2) en étant positionné contre la partie dorsale (5), sur une paroi externe de la housse.

7. Vêtement selon l'une des revendications 1 à 6, dans lequel les parties ventrales (3, 4) comprennent un ensemble de poches (310-3163, 410-412) adaptées pour recevoir du matériel électronique et/ou des munitions.

## Patentansprüche

1. Kugelsicheres Kleidungsstück (1) und zum Tragen von Material, umfassend:
- ein Tragegeschirr (2), das einen Rückenteil (5) umfasst, der imstande ist, den Rücken eines Benutzers zu bedecken, wobei der Rückenteil (5) eine Hülle (51) für die Aufnahme eines Rückenschutzschilds (52) und Träger (6, 7), die ausgebildet sind, um Schultern des Benutzers zu umgeben, um das Geschirr (2) an den Schultern aufzuhängen, umfasst, und
- zwei Bauchteile (3, 4), die imstande sind, den Brustkorb des Benutzers zu bedecken, wobei jeder Bauchteil (3, 4) ausgebildet ist, um an einem jeweiligen Hosenträger (6, 7) des Tragegeschirrs (2) lösbar befestigt zu sein, wobei die Bauchteile (3, 4) eine Verschlussvorrichtung (10) umfassen, um die Bauchteile (3, 4) miteinander zu verbinden, um das Kleidungsstück zu schließen,
wobei das Tragegeschirr (2) ein elektrisches Anschlusskabel (11) umfasst, das sich entlang der Hosenträger (6, 7) erstreckt, indem es über die Schultern des Benutzers geführt ist, und der Rückenteil (5) imstande ist, eine Ausrüstung, die auf einem der Bauchteile (3) positioniert ist, an eine Ausrüstung anzuschließen, die auf dem anderen der Bauchteile (4) positioniert ist.

2. Kleidungsstück nach Anspruch 1, wobei das Tragegeschirr (2) einen Gürtel (8) umfasst, der mit dem Rückenteil (5) verbunden ist und geeignet, die Taille des Benutzers zu umgeben, um einen Teil des Gewichts, das auf das Tragegeschirr (2) wirkt, auf die Hüften des Benutzers zu übertragen.

3. Kleidungsstück nach einem der Ansprüche 1 oder 2, wobei mindestens einer der Bauchteile (3, 4) eine Hülle (31) für die Aufnahme eines Schutzschilds (32) des Brustkorbs umfasst, wobei die Bauchteile (3, 4) imstande sind, den Brustkorb zu bedecken, indem sie sich überlappen.

4. Kleidungsstück nach Anspruch 3, wobei einer der Bauchteile (4) den anderen Bauchteil (3) in einer Überlappungszone bedeckt, die etwa die Hälfte des Bauchteils (4) darstellt.

5. Kleidungsstück nach einem der Ansprüche 3 oder 4, wobei, nachdem das Kleidungsstück geschlossen wurde, der Schutzschild (32) des Brustkorbs und der Schutzschild (52) des Rückens zueinander derart positioniert sind, dass sie sich in Zonen der Schultern und in Zonen der Seiten des Benutzers überlappen.

6. Kleidungsstück nach einem der Ansprüche 1 bis 5, das einen Transportbehälter (12) umfasst, der zum lösbaren Anbringen am Tragegeschirr (2) ausgebildet ist, indem er gegen den Rückenteil (5) an einer Außenfläche der Hülle befestigt wird.

7. Kleidungsstück nach einem der Ansprüche 1 bis 6, wobei die Bauchteile (3, 4) eine Gruppe von Taschen (310-3163, 410-412) umfassen, die für die Aufnahme von elektronischem Material und/oder von Munition ausgebildet sind.

## Claims

1. A garment (1) for ballistic protection and carrying equipment comprising:
- a carrying harness (2) comprising a dorsal part (5) suitable for covering the back of a user, the dorsal part (5) comprising a cover (51) to receive a protection pack (52) for the back, and straps (6, 7) adapted to encircle the shoulders of the user for suspending the harness (2) on the shoulders, and
- two abdominal parts (3, 4) suitable for covering the torso of the user, each abdominal part (3, 4) being adapted to be fixed detachably on a respective strap (6, 7) of the carrying harness (2), the abdominal parts (3, 4) comprising a closing device (10) for joining together the abdominal parts (3, 4) to close the garment,
wherein the carrying harness (2) comprises an electrical connection cable (11) extending along the straps (6, 7), passing over the shoulders of the user and the dorsal part (5) and capable of attaching equipment positioned on one of the abdominal parts (3) to equipment positioned on the other of the abdominal parts (4).

2. The garment according to Claim 1, wherein the carrying harness (2) comprises a belt (8) connected to the dorsal part (5) and adapted to encircle the waist of the user to transfer some of the weight exerted on the carrying harness (2) on the hips of the user.

3. The garment according to any one of Claims 1 or 2, wherein at least one of the abdominal parts (3, 4) comprises a cover (31) to receive a protection pack (32) for the torso, the abdominal parts (3, 4) being suitable for covering the torso by overlapping.

4. The garment according to Claim 3, wherein one of the abdominal parts (4) covers the other abdominal part (3) on a covering area representing substantially half of the abdominal part (4).

5. The garment according to any one of Claims 3 or 4, wherein, once the garment is closed the protection pack (32) for the torso and the protection pack (52) for the back are positioned relative to each other such that they overlap in areas of the shoulders and in areas of the flanks of the user.

6. The garment according to any one of Claims 1 to 5, comprising a transport housing (12) adapted to be connected detachably to the carrying harness (2) by being positioned against the dorsal part (5) on an external wall of the cover.

7. The garment according to any one of Claims 1 to 6, wherein the abdominal parts (3, 4) comprise a set of pockets (310-313, 410-412) adapted to receive electronic equipment and/or munitions.
